# FASCICULE DE BREVET EUROPEEN

(11) **EP 0 290 317 B1**
(45) Date de publication et mention de la délivrance du brevet: **08.01.1992**
(21) Numéro de dépôt: 88401021.6
(22) Date de dépôt: 26.04.1988
(51) Int. Cl.: F23B 1/18, F23G 5/00, F23H 7/08, F23H 1/02

(54) **Foyer de chaudière, notamment pour déchets urbains, à grille composée de barreaux alternativement fixes et mobiles à va-et-vient, à souplesse de réglage accrue**
Dampfkesselfeuerraum, insbesondere für städtische Abfälle, mit einem aus Stäben, die abwechselnd fest und hin- und her-bewegbar sind, aufgebauten Rost mit einer erhöhten Regelflexibilität
Increased-control flexibility boiler furnace, particularly for urban refuse, with a grate composed of fire bars which are alternately secured and movable to and fro

(30) Priorité: 27.04.1987 FR 8705912
(43) Date de publication de la demande: 09.11.1988
(73) Titulaire: T.I.R.U.- TRAITEMENT INDUSTRIEL DES RESIDUS URBAINS, 75008 Paris (FR)
(72) Inventeur: Baltzinger, Daniel, F-78460 Chevreuse (FR)
(74) Mandataire: CABINET BONNET-THIRION

(56) Documents cités:
- DE-B- 1 240 210
- FR-A- 1 466 632
- FR-A- 2 234 523
- FR-A- 2 574 160
- US-A- 2 250 067

## Description

L'invention se rapporte à un foyer de chaudière selon le préambule de la revendication 1.

Le type de grille qui équipe de tels foyers, où les faces des éléments dévolues à la poussée des fragments de masse en combustion sont tournées vers l'amont pour s'opposer à la descente rapide des solides combustibles et provoquer un brassage ou tisonnement de la masse, a été abondamment décrit dans l'état de la technique depuis le brevet US-A-2250067 déposé en 1938. Depuis des perfectionnements ont été apportés, visant notamment la disposition d'orifices de soufflage qui traversent les éléments de barreaux pour amener de l'air comburant à la masse en combustion, à partir de caissons de soufflage situés en dessous de la grille.

Des dispositions ont été préconisées pour améliorer le tisonnement en garnissant au moins certains éléments de barreaux de saillies au raccordement des faces dorsales et frontales, et pour améliorer le refroidissement des barreaux par l'air comburant soufflé.

Le document de brevet FR-A-2574160 décrit une grille de foyer qui comporte des éléments de barreaux munis au raccordement de la face frontale et de la face dorsale, et sur cette dernière, de saillies transversales à facettes, avec des orifices de soufflage d'air pratiqués dans une facette arrière des saillies de façon à regarder vers l'aval et conduire des jets d'air depuis le dessous de la grille dans la masse de solides combustibles, dans une direction qui remonte d'environ 15° sur l'horizontale.

Ce document de brevet décrit en outre des moyens pour maintenir en alignement les éléments de barreaux accolés.

L'utilisation de combustibles en fragments solides de qualités inégales, tels que des déchets urbains, avec des teneurs parfois relativement importantes de composants incombustibles qui vont constituer les mâchefers et cendres, pose des problèmes de réglages des allures de combustion.

Dans le but de moduler le réglage des allures de combustion le long de la grille, le document FR-A-1466632 propose un incinérateur de déchets urbains avec une grille en plusieurs nappes successives dont les mouvements de va-et-vient sont réglables individuellement. Toutefois cette disposition s'applique à une grille dont les gradins successifs de barreaux, alternativement fixes et mobiles, sont agencés avec une face frontale tournée vers l'aval, dont le bord inférieur repose alors sur la face dorsale du barreau immédiatement en aval. Cet agencement provoque une poussée du combustible vers l'aval coopérant avec la pesanteur pour faire progresser le combustible vers le cendrier. Ce mode d'action des barreaux induit des conditions de combustion différentes de celles qui règnent sur les grilles du genre décrit dans FR-A-2576160 où la poussée des faces frontales des barreaux agit à l'encontre de la progression du combustible. En outre l'incinérateur décrit par FR-A-1466632 n'est pas associé à une chaudière, et la grille est disposée entièrement sous une voûte de rayonnement, dont les fumées s'échappent en majeure partie par l'aval, une partie mineure étant dérivée vers un séchoir d'entrée.

Par ailleurs, la plupart des combustibles solides présentent successivement deux modes de combustion, un premier mode de carbonisation, où se dégagent les composants volatils qui brûlent en donnant des flammes longues, et un mode de brasier, presque sans flammes, où la combustion se poursuit sur les composants solides du combustible, ou braises.

Les conditions optimales de combustion sont différentes suivant les modes de combustion. Pendant la carbonisation, les couches de combustible peuvent être relativement épaisses, et la perte de charge de l'air comburant à travers la couche reste modérée, les canaux entre fragments combustibles étant de sections relativement importantes, et la formation des flammes donnant une impulsion à l'air comburant. Par contre, dans le mode brasier, les cendres et mâchefers provoquent des pertes de charge sensibles pour l'air comburant et les couches sont avantageusement plus minces. De plus la transmission de chaleur depuis les points en ignition vers les parties combustibles restantes se fait en majeure partie par rayonnement et partiellement par convection des fumées, et est contrariée par la présence des cendres et mâchefers.

Lorsque, de façon courante, on règle les conditions de combustion pour un compromis entre l'optimalisation du mode de carbonisation et celle du mode de brasier, en se rapprochant de l'optimalisation du mode de carbonisation qui met en oeuvre une partie majeure de l'énergie latente de combustion, la proportion d'imbrûlés dans les mâchefers est notable.

L'invention a pour objet un foyer du genre défini ci-avant, où le rendement de combustion est accru par des réglages particuliers des conditions de combustion dans les modes de carbonisation et de brasier.

A cet effet l'invention propose un foyer de chaudière, avec une grille destinée à supporter une masse de fragments solides en combustion, notamment déchets urbains, constitué en deux parties, à savoir une chambre de chaudière reliée à un carneau d'évacuation de fumées et s'étendant longitudinalement d'une zone de chargement en amont de la grille jusqu'à un mur généralement vertical dit mur d'autel, et une voûte surbaissée se raccordant à la chambre de chaudière dans le mur d'autel et prolongeant le foyer jusqu'à un cendrier en aval de la grille, celle-ci comprenant, en pente descendante entre la zone de chargement amont et le cendrier aval au moins une nappe constituée d'une succession de barreaux transversaux avec une face dorsale pour le support de la masse, et une face frontale en appui glissant par un bord inférieur sur la face dorsale du barreau immédiatement en amont, les barreaux étant accrochés par une extrémité aval alternativement à un bâti fixe de foyer et à un cadre mobile en va-et-vient longitudinal sous l'impulsion d'un moyen de commande, le foyer comportant en outre, sous la grille, au moins un caisson de soufflage équipé de moyens de ventilation pour alimenter en air comburant la masse à travers des orifices de soufflage pratiqués dans les barreaux, caractérisé en ce que la grille comprend, dans sa longueur, deux nappes successives avec sensiblement la même pente générale, l'une des nappes étant disposée dans la chambre de chaudière et l'autre dans la voûte surbaissée, chaque nappe possédant son propre cadre mobile avec son propre moyen de commande réglable indépendamment, et son propre caisson de soufflage avec ses propres moyens de ventilation réglables indépendamment.

Comme chacune des deux nappes de grille possède ses propres moyens de réglage, tant du soufflage que des conditions de progression des fragments de masse combustible, la nappe amont peut être réglée pour optimiser le mode de carbonisation et la nappe aval pour optimiser le mode de brasier.

D'un autre côté, la division du foyer en deux parties, chambre de chaudière et voûte surbaissée, se raccordant par le mur d'autel, a pour effet de déterminer des régimes de combustion différents, la chambre de chaudière se prêtant au développement de flammes longues, tandis que la voûte surbaissée aval forme réverbère et se prête à la combustion des braises. Ainsi la séparation de la grille en deux nappes, et celle du foyer en deux parties avec des raccordements en correspondance, coopèrent-elles aux optimisations distinctes des deux modes de combustion.

De façon préférée, les nappes de grille seront équipées d'éléments de barreaux selon FR-A-2574160.

Avantageusement la grille se prolonge par un tablier en auvent au-dessus du cendrier, réglable en orientation autour d'un axe horizontal adjacent à l'extrémité de grille. L'orientation de ce tablier permet de régler le débit de déversement des cendres et mâchefets dans le cendrier, et partant, d'agir sur l'épaisseur de la couche de braises sur la nappe aval.

Des caractéristiques secondaires et les avantages de l'invention ressortiront d'ailleurs de la description qui va suivre, à titre d'exemple, en référence aux dessins annexés dans lesquels:
la figure 1 est une coupe d'ensemble d'un foyer selon l'invention;
la figure 2 est une vue latérale de la grille qui équipe le foyer de la figure 1;
la figure 3 est une coupe suivant le plan III-III de la figure 2;
la figure 4 est un détail IV de la figure 2, montrant le raccordement des deux nappes de grilles;
la figure 5 est une vue montrant la solidarisation latérale des éléments de barreaux de grille.

Selon la forme de réalisation de l'invention choisie et représentée figure 1, le foyer 1 dans son ensemble comporte, entre une trémie de chargement 2 amont et un cendrier 3 aval, une grille 4 composée d'une nappe amont 41 et une nappe aval 42, les nappes de grilles étant constituées de barreaux alternativement fixes et mobiles en va-et-vient longitudinal sous l'impulsion de moyens de commande 45 et 46. Sous les nappes 41 et 42, respectivement, sont disposés des caissons de soufflage 43 et 44. Tout cela sera précisé de façon détaillée en référence aux figures 2 à 4.

Au-dessus de la nappe 41 se développe une chambre de chaudière 5, qui sera parcourue par les fumées, guidées par des cloisons en chicane, jusqu'à un carneau d'évacuation 8.

Au-dessus de la grille 4, la chambre de chaudière 5 est fermée, vers l'aval, par un mur briqueté 7 dit couramment mur d'autel. Au-delà de ce mur d'autel 7, le foyer se prolonge longitudinalement vers l'aval par une voûte surbaissée 6 qui aboutit au cendrier 3, le raccordement des nappes de grilles 41 et 42 se situant sensiblement à l'entrée de la voûte 6 dans le mur d'autel 7.

Comme on le voit mieux sur les figures 2 à 4, la grille 4 est constituée de deux nappes 41 et 42, formées d'éléments accolés de barreaux alternativement fixes, respectivement 55 et 56, et mobiles en va-et-vient longitudinal respectivement 55′ et 56′. Les barreaux comportent (voir figure 4) des faces dorsales 55a, 55′a, 56a, 56′a, des faces frontales tournées vers l'amont 55b, 55′b, 56b, 56′b, et des saillies 55c, 55′c, 56c, 56′c, sur la face dorsale 55a, 55′a, 56a, 56′a au raccordement de celle-ci avec la face frontale 55b, 55′b, 56b, 56′b correspondante.

Chaque barreau 55, 55′, 56, 56′ repose, par un rebord inférieur de sa face frontale 55b, 55′b, 56b, 56′b en appui glissant, sur la face dorsale du barreau immédiatement en amont. Par ailleurs, les barreaux fixes 55, 56 sont accrochés par leur extrémité arrière sur une traverse solidaire d'un bâti de foyer 50, tandis que les barreaux mobiles 55′ et 56′ sont accrochés par leur extrémité arrière à des cadres respectivement 45d et 46d, mobiles longitudinalement. A cet effet les cadres 45d et 46d sont munis de galets 53, 54 qui sont susceptibles de rouler sur des rails 51, 52 fixés au bâti de foyer 50, et disposés parallèlement aux barreaux.

En outre le bâti 45d est attelé à son extrémité amont, par l'intermédiaire d'une bielle 45b à un levier de renvoi 45a attelé à son tour à un vérin hydraulique à double effet 45. De façon analogue, le cadre 46d possède un timon 46c fixé à son extrémité antérieure, qui passe sous la nappe 41 pour s'atteler, par l'intermédiaire d'une bielle 46b, à un levier de renvoi 46a, attelé à son tour à un vérin hydraulique 46 à double effet.

On notera que, au raccordement des nappes 41 et 42, est disposé un barreau 58, dont le rebord inférieur de la face frontale 58b repose sur la face dorsale du barreau mobile 55′ extrême aval de la nappe amont 41, tandis que la face dorsale 58a de ce barreau 58 reçoit l'appui de la face frontale 56′b du barreau mobile 56′ extrême amont de la nappe aval 42. Le barreau 58 est attaché par son extrémité postérieure à une traverse solidaire du bâti fixe 50.

Comme on le voit mieux sur la figure 4, les saillies 55c, 55′c, 56c, 56′c et 58c des barreaux comportent, dans une facette tournée vers l'arrière, des orifices de soufflage 55d, 55′d, 56d, 56′d et 58d dont l'axe, dirigé vers l'aval, s'élève dans cette direction avec une pente plus proche de l'horizontale que de la verticale, ici d'environ 15°. Cette disposition réduit la quantité de cendres volantes entraînées avec les fumées.

Sous les nappes 41 et 42 sont disposés des caissons de soufflage 43 et 44, respectivement, en forme de trémie, et reliés à une canalisation générale de soufflage 48 à travers des vannes de réglage 43a et 44a. On notera que sur la figure 1, l'arrivée d'air de soufflage dans les caissons est représentée de façon très schématique. Le débouché des vannes 43a et 44a dans les caissons 43 et 44 est situé à mi-hauteur de ces caissons, pour que le recueil des cendres fines qui traversent les nappes 41 et 42 n'interfère pas avec le soufflage.

En extrémité aval de la grille 4 est disposé un tablier 47, orientable autour d'un axe horizontal 47a adjacent à l'extrémité de grille, et formant auvent au-dessus du cendrier 3. Un panneau 47b est disposé en pont entre le barreau extrême aval (mobile) de la nappe 42 et le tablier 47.

En fonctionnement (figures 1 à 4), les déchets urbains sont poussés hors de la trémie 2 sur l'extrémité amont de la grille 4. Le vérin 45 est piloté en va-et-vient avec une cadence et une amplitude réglée, en entraînant par le jeu du levier 45a et de la bielle 45b le cadre 45d, de sorte que les barreaux 55′ se déplacent en va-et-vient, à la cadence du vérin 45 et avec une amplitude en correspondance, par rapport aux barreaux 55 qui les encadrent. La masse déversée de la trémie 2 est maintenue fragmentée et descend la pente suivant laquelle s'étend la grille, avec une vitesse déterminée par l'opération du vérin 45, et une épaisseur fonction de cette vitesse et du débit de déchets déversés de la trémie 2. Le débit d'air de soufflage est réglé, par la vanne 43a, de façon à obtenir une combustion à grandes flammes adéquate (combustion des produits distillés et carbonisation des parties fixes).

En arrivant sur le barreau 58, les déchets, réduits pour la majeure partie à leurs parties solides, essentiellement goudrons lourds et carbone, et cendres plus ou moins vitrifiées, passent sur la nappe 42, dont les barreaux mobiles 56′ sont mus en va-et-vient par le vérin 46, par un mécanisme correspondant à celui de la nappe 41, mais avec une cadence et une amplitude réglées indépendamment par des moyens de pilotage. On conçoit qu'ainsi l'épaisseur de la couche combustible peut être ajustée aux conditions de combustion en brasier; le débit d'air comburant soufflé est ajusté par la vanne 44a de façon adéquate, compte tenu de la composition de la couche combustible, de l'épaisseur de couche en corrélation avec la vitesse de descente. On remarquera que le réglage de l'inclinaison du tablier 47 agit en coopération avec le réglage de va-et-vient des barreaux mobiles 56′ de la nappe 42 pour contrôler l'épaisseur de couche combustible.

On notera que le passage sur la nappe 42 pour l'établissement de la combustion en mode de brasier coïncide avec l'engagement de la couche combustible dans la voûte surbaissée 6, au-delà du mur d'autel 7. Cette voûte surbaissée forme réverbère, et facilite l'entretien de la combustion des braises.

Toutes ces dispositions concourent à une meilleure utilisation du pouvoir calorifique de combustion des déchets urbains, en réduisant le taux d'imbrûlés dans les cendres et mâchefers.

Les barreaux de grille ne sont évidemment pas d'une pièce sur la largeur du foyer, pour des raisons facilement compréhensibles de poids, de déformations, et de mise en place et remplacement. Ils sont constitués d'éléments sensiblement rectangulaires, accolés latéralement. Toutefois, la réduction de poids des pièces unitaires résultant de la division du barreau en éléments, si elle facilite les manutentions, a l'inconvénient que les éléments se soulèvent plus facilement de leur appui sur le barreau amont lorsqu'un corps étranger tend à s'engager entre les barreaux.

Aussi, comme on le voit à la figure 5, les éléments 101, 102 sont-ils solidarisés par leurs faces frontales 101a, 102a en dessous des saillies 103, 104 où sont pratiqués des orifices de soufflage tels que 104a.

La solidarisation est obtenue par un pontet 105 en forme de C avec deux branches réunies par une traverse, les deux branches pénétrant dans des cavités complémentaires pratiquées dans les faces frontales 101a, 102a. Le pontet 105 est entièrement engagé dans ces faces frontales, et est maintenu en place par des plaquettes 107, 108, soudées sur les faces frontales 101a, 102a, par pointage à l'arc.

Bien entendu, l'invention n'est pas limitée à l'exemple décrit, mais en embrasse toutes les variantes d'exécution, dans le cadre des revendications. Ainsi, par exemple, le guidage tel que décrit par galets 53, 54 et rails 51, 52 peut, dans certaines applications, avantageusement être remplacé par un guidage des châssis mobiles au moyen de rouleaux sur des plans inclinés.

## Revendications

1. Foyer de chaudière, avec une grille destinée à supporter une masse de fragments solides en combustion, notamment déchets urbains, constitué en deux parties, à savoir une chambre de chaudière (5) reliée à un carneau d'évacuation de fumées et s'étendant longitudinalement d'une zone de chargement (2) en amont de la grille jusqu'à un mur généralement vertical (7) dit mur d'autel, et une voûte (6) surbaissée se raccordant à la chambre de chaudière (5) dans le mur d'autel et prolongeant le foyer jusqu'à un cendrier (3) en aval de la grille, celle-ci comprenant, en pente descendante entre la zone de chargement (2) amont et le cendrier (3) aval au moins une nappe constituée d'une succession de barreaux transversaux (55, 55′) avec une face dorsale (55a,...) pour le support de la masse, et une face frontale (55b,...) en appui glissant par un bord inférieur sur la face dorsale du barreau immédiatement en amont, les barreaux étant accrochés par une extrémité aval alternativement à un bâti fixe de foyer et à un cadre mobile en va-et-vient longitudinal sous l'impulsion d'un moyen de commande, le foyer comportant en outre, sous la grille, au moins un caisson de soufflage (43, 44) équipé de moyens de ventilation pour alimenter en air comburant la masse à travers des orifices de soufflage pratiqués dans les barreaux, caractérisé en ce que la grille comprend, dans sa longueur, deux nappes successives (41, 42) avec sensiblement la même pente générale, l'une des nappes (41) étant disposée dans la chambre de chaudière (5) et l'autre dans la voûte (6) surbaissée, chaque nappe possédant son propre cadre mobile (45d, 46d) avec son propre moyen de commande (45, 46) réglable indépendamment, et son propre caisson de soufflage (43, 44) avec ses propres moyens de ventilation réglables indépendamment.

2. Foyer selon la revendication 1, caractérisé en ce que les barreaux de grille (55, 56) sont constitués d'une rangée d'éléments (101, 102) sensiblement rectangulaires en plan, accolés par des faces latérales sensiblement verticales.

3. Foyer selon la revendication 2, caractérisé en ce que les éléments de barreaux (101, 102) comportent, au raccordement de la face frontale et de la face dorsale et au-dessus de cette dernière, au moins une saillie (103, 104) à section longitudinale en trapèze, avec une facette avant partant de la face frontale, et une facette arrière se terminant sur la face dorsale, et une facette supérieure entre les facettes avant et arrière.

4. Foyer selon la revendication 3, caractérisé en ce que les orifices de soufflage (104a) sont pratiqués dans la facette arrière, sensiblement normalement à celle-ci.

5. Foyer selon la revendication 4, caractérisé en ce que les orifices de soufflage présentent des axes en pente ascendante vers l'aval, plus proche de l'horizontale que de la verticale.

6. Foyer selon la revendication 5, caractérisé en ce que la pente ascendante des axes des orifices fait un angle d'environ 15° avec l'horizontale.

7. Foyer selon la revendication 2, caractérisé en ce que lesdits éléments de barreaux sont solidarisés entre eux suivant la rangée par leurs faces frontales.

8. Foyer selon la revendication 1, caractérisé en ce que les deux nappes (41, 42) se raccordent sur un barreau (58) accroché au bâti fixe de foyer, reposant par le bord inférieur de sa face frontale sur la face dorsale du barreau extrême aval de la nappe amont, et supportant par sa face dorsale le bord inférieur de la face frontale du barreau extrême amont de la nappe aval.

9. Foyer selon la revendication 1, caractérisé en ce que les moyens de commande (45, 46) appartenant respectivement à chacune des deux nappes (41, 42) sont aptes à manoeuvrer en va-et-vient le cadre correspondant avec une amplitude et une cadence réglables indépendamment l'un de l'autre, et que les moyens de ventilation équipant les caissons de soufflage respectifs de l'une et l'autre nappes sont réglables en débit indépendamment.

10. Foyer selon la revendication 1, caractérisé en ce que la grille se prolonge par un tablier (47) en auvent au-dessus du cendrier (3), ce tablier étant réglable en orientation autour d'un axe horizontal adjacent à l'extrémité aval de la grille.

## Patentansprüche

1. Kesselfeuerung mit einem Rost zur Aufnahme einer Masse stückigen festen Brennstoffs, insbesondere Hausmüll, bestehend aus zwei Teilen, nämlich einer an einem Rauchabzugskanal angeschlossenen Kesselkammer (5), die sich in Längsrichtung von einer bezüglich des Rosts stromaufseitigen Beladezone (2) bis zu einer vertikalen, als Feuerbrückenwand bezeichneten Wand (7) erstreckt, und einem flachen Gewölbe (6), das die Kesselkammer und die Feuerbrückenwand verbindet und die Feuerung bis zu einem bezüglich des Rosts talseitigen Aschenraum (3) verlängert, wobei der Rost mindestens eine mit abfallender Neigung zwischen der stromaufseitigen Beladezone (2) und dem talseitigen Aschenraum (3) verlaufende Rostfläche aufweist, die durch eine Folge von Querstäben (55, 55′) mit einer Rückenfläche (55a,...) zur Auflage der Masse und mit einer Vorderfläche (55b,...) gebildet ist, die sich mit einem unteren Rand gleitend auf der Rückenfläche des unmittelbar stromaufwärtigen Stabes abstützt, wobei die Stäbe mit einer talseitigen Extremität abwechselnd an einem feststehenden Feuerungsgestell und an einem unter dem Antrieb eines Steuerorgans in Längsrichtung hin- und hergehenden beweglichen Rahmen angehängt sind, wobei die Feuerung ferner unter dem Rost mindestens einen Gebläsekasten (43, 44) aufweist, der mit Ventilationsmitteln zum Zuführen von Verbrennungsluft zu der Masse durch in den Stäben angeordnete Einblasöffnungen versehen ist, dadurch gekennzeichnet, daß der Rost über seine Länge zwei aufeinanderfolgende Rostflächen (41, 42) mit im wesentlichen gleicher Hauptneigung aufweist, wobei eine Rostfläche (41) in der Kesselkammer (5) und die andere im Flachgewölbe (6) angeordnet ist, und wobei jede Rostfläche ihren eigenen beweglichen Rahmen (45d, 46d) mit ihrem eigenen unabhängig regulierbaren Steuerorgan (45, 46) und ihrem eigenen Gebläsekasten (43, 44) mit zugehörigen unabhängig regulierbaren Ventilationsmitteln aufweist.

2. Feuerung nach Anspruch 1, dadurch gekennzeichnet, daß die Roststäbe (55, 56) durch eine Reihe von in der Draufsicht etwa rechteckigen Elementen (101, 102) gebildet sind, die mit etwa vertikalen Seitenflächen miteinander verbunden sind.

3. Feuerung nach Anspruch 2, dadurch gekennzeichnet, daß die Stabelemente (101, 102) mindestens einen sich an die Frontfläche und die Rückenfläche anschließenden und die letztere überragenden Vorsprung (103, 104) mit trapezförmigen Längsschnitt und einer von der Vorderfläche ausgehenden vorderen Fläche und einer an der Rückenfläche endigenden hinteren Fläche sowie einer zwischen der vorderen und der hinteren Fläche verlaufenden oberen Fläche aufweisen.

4. Feuerung nach Anspruch 3, dadurch gekennzeichnet, daß die Einblasöffnungen (104a) in der hinteren Fläche und etwa lotrecht zu derselben angeordnet sind.

5. Feuerung nach Anspruch 4, dadurch gekennzeichnet, daß die Einblasöffnungen nach hinten geneigte Achsen aufweisen, die mehr der Horizontalen als der Vertikalen angenähert sind.

6. Feuerung nach Anspruch 5, dadurch gekennzeichnet, daß die abfallende Neigung der Öffnungsachsen mit der Horizontalen einen Winkel im Bereich von 15° bilden.

7. Feuerung nach Anspruch 2, dadurch gekennzeichnet, daß die genannten Stabelemente durch ihre Vorderflächen der Reihe nach untereinander formschlüssig verbunden sind.

8. Feuerung nach Anspruch 1, dadurch gekennzeichnet, daß die beiden Rostflächen (41, 42) sich auf einem Stab (58) aneinander anschließen, der am festen Feuerungsgestell angehängt ist und mit dem unteren Rand seiner Vorderfläche auf der Rückenfläche des talseitig endständigen Stabes der stromaufseitigen Rostfläche aufliegt und mit seiner Rückenfläche den unteren Rand der Vorderseite des stromauf endständigen Stabes der stromabwärtigen Rostfläche trägt.

9. Feuerung nach Anspruch 1, dadurch gekennzeichnet, daß die Steuerorgane (45, 46), die jeder der beiden Rostflächen (41, 42) zugeordnet sind, für eine hin- und hergehende Bewegung des entsprechenden Rahmens mit voneinander unabhängig einstellbarer Amplitude und Geschwindigkeit ausgelegt sind, und daß die Ventilationsmittel der Gebläsekästen der einen und der anderen Rostfläche in ihrem Durchsatz unabhängig voneinander einstellbar sind.

10. Feuerung nach Anspruch 1, dadurch gekennzeichnet, daß der Rost durch eine über den Aschenraum (3) überkragende Schieberklappe (47) verlängert ist, deren Lage um eine horizontale Achse am talseitigen Ende des Rostes verstellbar ist.

## Claims

1. A furnace hearth with a grate designed to support a mass of burning solid fragments, in particular urban refuse, formed in two parts, viz. a furnace chamber (5) joined to a flue for drawing off fumes and extending longitudinally from a loading area (2) upstream of the grate to a generally vertical wall (7) known as an altar wall, and a surbased vault (6) joined to the furnace chamber (5) in the altar wall and extending the hearth as far as an ash box (3) downstream of the grate, the latter comprising, in a descending slope between the loading area (2) upstream and the ash box (3) downstream, at least one bank consisting of a succession of transverse bars (55, 55′) with a dorsal face (55a,...) for supporting the mass, and a frontal face (55b,...) with its lower edge slidingly resting on the dorsal face of the immediately upstream bar, the bars being attached by a downstream end alternately to a fixed structure of the hearth and to a movable frame which is in longitudinal to-and-fro movement under the impulse of a control means, the hearth further having, under the grate, at least one draught chamber (43, 44) equipped with ventilation means for feeding combustive air to the mass through draught openings made in the bars, characterised in that the grate comprises, within its length, two consecutive banks (41, 42) with substantially the same general slope, one of the banks (41) being arranged in the furnace chamber (5) and the other in the surbased vault (6), each bank having its own movable frame (45d, 46d) with its own independently adjustable control means (45, 46), and its own draught chamber (43, 44) with its own independently adjustable ventilation means.

2. A hearth according to Claim 1, characterised in that the grate bars (55, 56) consist of a row of elements (101, 102) substantially rectangular in plan view, adjoining at substantially vertical side faces.

3. A hearth according to Claim 2, characterised in that the bar elements (101, 102) have, at the junction between the frontal face and the dorsal face and above the latter, at least one projection (103, 104) having trapeze-shaped longitudinal section, with a front facet starting from the frontal face and a rear facet ending on the dorsal face and an upper facet between the front and rear facets.

4. A hearth according to Claim 3, characterised in that the draught openings (104a) are made in the rear facet, substantially perpendicular to the latter.

5. A hearth according to Claim 4, characterised in that the draught openings have axes upwardly inclined towards the downstream, nearer to the horizontal than to the vertical.

6. A hearth according to Claim 5, characterised in that the upward slope of the axes of the openings is at an angle of approximately 15° with the horizontal.

7. A hearth according to Claim 2, characterised in that the said bar elements are fastened together along the row by their frontal faces.

8. A hearth according to Claim 1, characterised in that the two banks (41, 42) are joined on a bar (58) attached to the fixed structure of the hearth, resting with the lower edge of its frontal face on the dorsal face of the extreme downstream bar of the upstream bank, and supporting with its dorsal face the lower edge of the frontal face of the extreme upstream bar of the downstream bank.

9. A hearth according to Claim 1, characterised in that the control means (45, 46) belonging respectively to each of the two banks (41, 42) are suited to impart a to-and-fro movement to the corresponding frame, with an amplitude and rhythm which can be adjusted independently of one another, and in that the ventilation means equipping the respective draught chambers of the two banks are independently adjustable in their flow rate.

10. A hearth according to Claim 1, characterised in that the grate is extended by a panel (47) forming a hood above the ash box (3), this panel being adjustable in a direction about a horizontal axis next to the downstream end of the grate.
